# FASCICULE DE BREVET EUROPEEN

(11) **EP 0 251 834 B1**
(45) Date de publication et mention de la délivrance du brevet: **01.08.1990**
(21) Numéro de dépôt: 87401174.5
(22) Date de dépôt: 25.05.1987
(51) Int. Cl.: E04B 2/96, E06B 3/54

(54) **Dispositif de sécurité pour bâtiment à paroi vitrée, panneau façade vitre comportant un tel dispositif, et procédé de fabrication d'un tel panneau**
Sicherheitsvorrichtung für Gebäude mit einer Glasfassade, Glasfassadenpaneel mit solch einer Vorrichtung und Verfahren zur Herstellung
Safety device for a building having a glass façade, façade glass panel with such a device and production of such a panel

(30) Priorité: 27.05.1986 FR 8607576
(43) Date de publication de la demande: 07.01.1988
(73) Titulaire: VITRAGES ISOLANTS DE L'OUEST, F-53000 Laval (FR); Paquet, Claude, F-53940 St. Berthevin (FR); Fousse, Claude, F-45190 Beaugency (FR); Flambart, Jean-Paul, F-45190 Beaugency (FR); Genuist, Gérard, F-53000 Laval (FR)
(72) Inventeur: Paquet, Claude, F-53940 St. Berthevin (FR)
(74) Mandataire: Derambure, Christian

(56) Documents cités:
- EP-A- 0 130 438
- FR-A- 2 114 440
- FR-A- 2 160 877

## Description

L'invention concerne un dispositif de sécurité pour bâtiment, et plus précisément pour bâtiment comportant au moins une paroi, par exemple une façade, au moins partiellement vitrée, constituée essentiellement d'une structure rigide, de préférence métallique, à laquelle un ou généralement plusieurs panneaux vitrés sont associés, de façon que la structure ne soit pas apparente.

Pour plus de simplicité et de clarté on ne considérera le cas que d'un panneau vitré, étant entendu dans la pratique que la façade d'un bâtiment est généralement constituée d'une multitude de panneaux vitrés. Un dispositif de sécurité selon l'invention sera avantageusement prévu pour chacun des panneaux vitrés de façade ou autre paroi du bâtiment.

On connaît des bâtiments dont au moins une paroi ou façade est partiellement ou entièrement vitrée. La structure rigide, généralement métallique, du bâtiment définit au moins un châssis sur lequel est associé rigidement un panneau vitré par des moyens d'association par collage simple, sans parclose avec interposition de joints d'étanchéité entre la surface intérieure du panneau et la structure. Ces moyens d'association du panneau au châssis de la structure peuvent être défaillants. Par exemple, ils peuvent se détériorer au bout d'un certain temps notamment sous l'effet des intempéries. Dans ce cas, le panneau vitré se détache de la structure et chute. De plus, dans le cas d'un vitrage isolant multiple, la vitre extérieure peut se séparer de la vitre intérieure, par exemple sous l'effet d'une augmentation de pression dans la lame d'air séparant les deux vitres, et chuter. Or, la chute d'un tel panneau qui peut peser un poids considérable, notamment s'il s'agit d'un vitrage isolant multiple, ou de sa vitre extérieure, peut provoquer des dégâts considérables sur des objets ou personnes situés au pied du bâtiment.

Pour pallier cet inconvénient, on a proposé de multiples solutions techniques améliorant la fiabilité des moyens d'association du panneau au châssis ou de la vitre extérieure au reste du panneau. Cependant, comme toujours en la matière, aucune solution pour les moyens d'association ne sera totalement sûre. La demande de brevet européen 0130438 décrit une telle solution dans laquelle les vitrages sont associés à la structure par leur profilé intercalaire. Cependant aucune solution n'est prévue au cas où la vitre extérieure se détache du panneau. De plus, cette solution a pour inconvénient que les efforts subis par le vitrage sont transmis intégralement et en permanence par les joints d'étanchéité entre les vitres et par le système de fixation à la structure. Or, les différences de comportement entre le vitrage et le système de fixation engendrent un risque important de dissociation du vitrage et une détérioration des joints d'étanchéité.

Par ailleurs, au voisinage des endroits fréquentés (par exemple gares, aéroports, ou autres lieux publics) ou particulièrement exposés, on doit prendre des précautions vis à vis de la chute éventuelle des panneaux. Une solution simple et connue consiste à tendre un filet parallèlement à la façade vitrée. Cependant ces précautions sont relativement coûteuses, inesthétiques, et doivent être adaptées en fonction de chaque cas, selon les besoins. Elles n'ont aucun caractère systématique.

L'invention vise à pallier ces inconvénients et propose un dispositif de sécurité pour bâtiment à paroi et/ou façade vitrée comportant au moins un panneau vitré constitué d'au moins une vitre associée rigidement par collage à un châssis d'une structure rigide par l'intermédiaire d'au moins un joint d'association du panneau au châssis, normalement actif en permanence et interposé entre la face intérieure de la vitre intérieure et le châssis caractérisé en ce qu'il comporte au moins une pièce associée au châssis avec jeu et à un chant ou à un coin du panneau et formant des moyens de maintien en place au voisinage du châssis et/ou de destruction de tout ou partie du panneau, ces moyens étant normalement inactifs, et étant actifs en cas de défaillance des joints d'association du panneau au châssis et/ou des moyens d'association les unes aux autres des vitres constituant le vitrage du panneau, afin d'éviter que le panneau ou une partie de son vitrage ne tombe en un seul bloc.

De la sorte, si le panneau vient à se détacher de la structure, il est maintenu et/ou brisé et réduit en morceaux avant de chuter. Les conséquences de la chute du panneau seront alors bénignes, car la multitude de petits morceaux résultant du bris du panneau est beaucoup moins dévastatrice qu'un vitrage monobloc.

Un dispositif selon l'invention est invisible de l'extérieur, et ne gâche pas l'aspect esthétique extérieur du bâtiment.

Dans le cas où le panneau vitré comporte au moins deux vitres parallèles séparées l'une de l'autre par une lame d'air pour former un vitrage multiple isolant, par exemple un double vitrage, le dispositif selon l'invention comporte des moyens de destruction au moins de la vitre extérieure du panneau. Ainsi, si la vitre extérieure seule se détache de la structure, les moyens de destruction agissent sur cette vitre seulement et la brise avant sa chute.

Le dispositif selon l'invention comporte des moyens de maintien au moins de la vitre intérieure interdisant toute chute au moins de cette vitre si les moyens d'association du panneau à la structure viennent à être défaillants.

De préférence, le vitrage du panneau est en verre du type trempé se brisant en une multitude de petits morceaux, et les moyens de destruction sont des moyens permettant de pratiquer une ébréchure au vitrage, ce qui provoque automatiquement le bris du vitrage en une multitude de petits morceaux lorsque tout ou partie du panneau vitré vient à se détacher de la structure.

Un dispositif selon l'invention est associé au panneau vitré lors de la fabrication du panneau, et fait partie intégrante du panneau. Il peut constituer avantageusement pour partie des moyens d'associations du panneau vitré à la structure.

Un dispositif selon l'invention comporte des moyens de maintien et/ou destruction de la vitre extérieure actifs en cas de défaillance des moyens d'association des deux vitres entre elles.

L'invention concerne également un panneau vitré, notamment à vitrage extérieur collé pour paroi ou façade vitrée, qui comporte un dispositif de sécurité selon l'invention.

L'invention concerne également un procédé de fabrication d'un panneau lors duquel on associe un dispositif selon l'invention à ce panneau. Lors du procédé de fabrication selon l'invention, on fragilise le vitrage du panneau selon l'invention au voisinage de ses parties qui coopèrent avec les moyens de destruction afin de faciliter le bris de ce vitrage lorsque les moyens-de destruction sont actifs.

L'invention permet ainsi d'éviter la chute de tout ou partie des panneaux de vitrage d'une paroi vitrée de bâtiment et assure la sécurité des tiers et des objets situés au pied de ce bâtiment. De plus, l'invention ne modifie pas l'aspect extérieur de la façade vitrée puisque le dispositif de sécurité selon l'invention est intégralement en retrait vers l'intérieur du plan P de la surface externe du panneau, et est recouvert en totalité par le joint extérieur. Le dispositif selon l'invention est strictement invisible lorsque le panneau est monté sur la structure.

L'invention procure donc dans le domaine technique du vitrage extérieur collé, ou VEC, un dispositif de sécurité qui ne nuit pas à la continuité du vitrage qui est l'un des avantages essentiels de la technique du vitrage extérieur collé.

L'invention sera mieux comprise à la lecture de la description suivante se référant aux figures annexées, dans lesquelles:
La figure 1 est une section horizontale partielle d'un panneau selon l'invention représentant un dispositif de sécurité selon un premier mode de réalisation de l'invention. La partie gauche de la figure 1 est une section au voisinage des moyens de maintien, tandis que la partie droite est une section au voisinage des moyens de maintien/ destruction.
La figure 2 est une vue en élévation partielle de la figure 1, Sur la partie gauche de la figure 2, seuls les moyens de maintien sont représentés, tandis que sur la partie droite seuls les moyens de maintien et/ou destruction sont représentés.
La figure 3 est une vue en élévation schématique d'un panneau selon l'invention, illustrant la disposition générale d'un dispositif selon un premier mode de réalisation de l'invention.
La figure 4 est une vue aggrandie de la partie droite de la figure 1 illustrant de façon plus détaillée les moyens de maintien et/ou destruction d'un dispositif selon le premier mode de réalisation de l'invention.
La figure 5 est une vue en élévation schématique d'un panneau selon l'invention, illustrant la disposition générale d'un dispositif selon un second mode de réalisation possible de l'invention.
La figure 6 est une vue en section droite transversale selon la ligne A-A de la ligne 5 illustrant de façon détaillée une première variante des moyens de maintien et/ou destruction d'un dispositif selon le second mode de réalisation de l'invention.
La figure 7 est une vue en section droite transversale selon la ligne B-B de la figure 5 illustrant de façon détaillée une seconde variante des moyens de maintien et/ou destruction d'un dispositif selon le second mode de réalisation de l'invention.

L'invention concerne un dispositif de sécurité pour bâtiment à paroi ou façade vitrée. Cette paroi ou façade est essentiellement constituée d'une structure 1 rigide, généralement métallique, et d'une pluralité de panneaux vitrés 2. Cette paroi ou façade sépare un espace intérieur 21 d'un espace extérieur 22. Pour plus de clarté dans la suite, on ne s'interessera qu'à un de ces panneaux 2 et on supposera qu'il est plan et s'étend sensiblement verticalement. Ces hypothèses ne sont nullement limitatives et l'invention est évidemment applicable à toutes formes et dispositions de panneaux vitrés 2.

La structure 1 définit un châssis 3 sur lequel le panneau 2 est associé par des moyens 4 d'association rigide, ces moyens 4 d'association sont classiquement des moyens de collage, etcomportent un ou plusieurs joints d'association et/ou d'étanchéité 5, constitués par exemple de silicone à haut module d'élasticité. De même les différents châssis 3 correspondant à chacun des panneaux 2 de la structure 1 sont associés les uns aux autres de façon connue par des moyens 6 d'association et d'étanchéité constitués par exemple d'un joint7 de silicone et d'un fond de joint 8, les joints d'étanchéité 5, 8 sont par exemple des joints à base de polyisobutylène.

L'invention concerne un dispositif de sécurité pour bâtiment à paroi et/ou façade vitrée comportant au moins un panneau vitré - notamment constitué d'une pluralité de vitres associées les unes aux autres, par des moyens d'association rigide normalement actifs en permanence-associé à la structure rigide du bâtiment par des moyens d'association rigide normalement actifs en permanence caractérisé en ce qu'il comporte des moyens de maintien en place au voisinage du châssis et/ou de destruction de tout ou partie du panneau, ces moyens étant normalement inactifs, et étant actifs en cas de défaillance des moyens d'association des vitres constituant le vitrage du panneau les unes aux autres, et/ou en cas de défaillance des moyens d'association du panneau au châssis, afin d'éviter que le panneau ou une partie de son vitrage ne tombe en un seul bloc.

Dans les modes de réalisation représentés, le panneau 2 est un vitrage isolant multiple comportant deux vitres 10, 11 parallèles séparées par une lame d'air 12 et associées l'une à l'autre par des moyens 13 d'association rigide et d'étanchéité, et par l'intermédiaire d'un profilé intercalaire périphérique 14. L'invention est néanmoins applicable aux autres types de panneaux à vitrage simple à une vitre ou à vitrage multiple à plus de deux vitres. Les moyens 13 d'association et d'étanchéité sont constitués de façon connue en soi de joints 31 d'association des vitres 10, 11 au profilé 14 intercalaire, ces joints 31 assurant également généralement l'étanchéité à la vapeur d'eau, et d'un joint 30 d'association et/ou d'étanchéité périphérique recouvrant les joints 31 et le profilé 14 par l'extèrieur. Les joints 31 sont par exemple en polyisobutylène et le joint 30 est de préférence en silicone.

Les moyens 9, 25 de maintien et/ou destruction d'un dispositif selon l'invention comportent des moyens 9 de destruction de tout ou partie de chacun des panneaux vitrés 2 actifs avant la chute de tout ou partie du panneau 2 lorsque cette chute est inévitable, et qui permettent d'éviter qu'il ne tombe en un seul bloc en provoquant le bris avant la chute.

Si les moyens 4 d'association du panneau 2 au châssis 3 sont défaillants et que tout le panneau 2 de détache de la structure rigide 1 d'une façon suffisamment brusque pour que la chute soit inévitable, les moyens 9 de destruction provoquent le bris au moins du vitrage du panneau 2 avant sa chute afin d'éviter qu'il ne tombe en un seul bloc.

De même, si les moyens 13 d'association des vitres 10, 11 sont défaillants, une partie seulement (notamment la vitre extérieure 10) du panneau 2 se détachant du reste du panneau 2 de façon brusque, les moyens 9 de destruction provoquent le bris au moins du vitrage de ladite partie du panneau 2 avant sa chute afin d'éviter qu'elle ne tombe en un seul bloc.

De préférence le panneau 2 comporte au moins deux vitres parallèles séparées par une lame d'air pour former un vitrage multiple isolant et les moyens 9 de destruction sont des moyens de destruction d'au moins une des vitres 10, 11 constituant le vitrage du panneau 2, de préférence de la vitre extérieure 10 uniquement, ou seulement de quelques vitres du panneau vitré 2. Les moyens 9 de destruction ne provoquent le bris du vitrage que lorsque la chute de la vitre extérieure 10 du panneau 2 ne peut pas être évitée.

De préférence, les moyens 9 de destruction sont également des moyens de maintien et ont deux fonctions successives: une première fonction de maintien en place de tout ou partie du panneau 2 en cas de défaillance légère, progressive ou partielle des moyens 4 d'association du panneau 2 au châssis 3 et/ou des moyens 13 d'association de ladite partie du panneau 2 au reste du panneau 2, et une seconde fonction de destruction de tout ou partie du panneau 2 en cas de défaillance subite complète des moyens 4 d'association du panneau 2 au châssis 3 et/ou des moyens 13 d'association de ladite partie de panneau 2 au reste du panneau 2, et lorsque la chute est inévitable. Dans ce cas les moyens 9 de destruction sont appelés moyens 9 de maintien/ destruction.

Selon l'invention les moyens 9, 25 de maintien et/ou destruction sont constitués d'une part des moyens 25 de maintien de tout ou partie du panneau 2 actifs en cas de défaillance des moyens 4 d'association du panneau 2 au châssis 3, et d'autre part de moyens 9 de maintien et/ou destruction de tout ou partie du panneau 2 actifs en cas de défaillance des moyens 13 d'association des vitres 10, 11 entre elles.

Par exemple, les moyens 9, 25 de maintien et/ ou destruction sont des moyens 25 de maintien de la vitre intérieure 11 et sont actifs en cas de défaillance des moyens d'association du panneau 2 au châssis 3, et des moyens 9 de maintien/ destruction de la vitre extérieure 10 actifs en cas de défaillance des moyens 13 d'association des vitres 10, 11 entre elles.

Les moyens 9 de destruction sont avantageusement actifs à partir d'un déplacement transversal (perpendiculairement au panneau 2 à sa périphérie) déterminé de tout ou partie du panneau 2. Ainsi, on évite la destruction intempestive du vitrage en cas de déplacement brusque d'un panneau 2 ou d'une des vitres 10, 11 sans détérioration des moyens 4 d'association du panneau 2 au châssis 3 ou des moyens 13 d'association des vitres 10, 11 entre elles, par exemple en cas de déplacement dû à l'action du vent.

De préférence, le vitrage 10, 11 du panneau vitré 2 est en verre de type trempé ou équivalent se brisant en une multitude de petits morceaux, et les moyens 9 de destruction sont des moyens pour faire une ébréchure au vitrage 10, 11, provoquant ainsi automatiquement le bris du vitrage 10, 11 en une multitude de petits morceaux à partir d'une simple ébréchure.

Dans le premier mode de réalisation de l'invention (figures 1 à 4) le panneau 2 est de forme globalement rectangulaire, et les moyens 9 de destruction sont des moyens pour faire une ébréchure au moins à un des coins 15 du vitrage 10,11 du panneau 2. En effet, il est plus aisé de provoquer une ébréchure à un coin d'une vitre qu'au voisinage du milieu d'un de ses bords.

Au moins lorsque le panneau 2 est associé à la structure 1, les moyens 9, de maintien/destruction sont associés rigidement au châssis 3 mais avec un certain jeu, notamment dans toutes les directions, afin d'éviter leur mise en action intempestive ou les contraintes du fait des phénomènes thermiques tels que les dilatations thermiques. Cette association est réalisée par des moyens 16 d'association rigide, définissant de préférence une liaison à axe 17 parallèle au plan P, qui est le plan du panneau 2 ou le plan tangent au panneau 2 ou le plan tangent au panneau 2 à sa périphérie si celui-ci n'est pas plan. Cette liaison interdit toute translation des moyens 9 de maintien/ destruction au moins perpendiculairement au plan P après éventuellement rattrapage d'un certain jeu. Les moyens 16 d'association des moyens 9 de maintien/destruction au châssis 3 sont par exemple constitués de vis ou boulons ou rivets ou autres coopérants avec des orifices ou taraudages du châssis 3 et/ou des moyens 9 de maintien et/ou destruction, à axes parallèles au plan P.

De préférence, les moyens 16 d'association autorisent un faible déplacement des moyens 9 de maintien/destruction parallèlement au plan P, notamment selon la direction verticale et/ou horizontale et perpendiculairement au plan P, par rapport au châssis 3, afin d'éviter toute contrainte dans ces directions, notamment dûes aux dilatations thermiques. Pour ce faire, les moyens 16 d'association sont constitués d'une vis ou boulon ou rivet ou autre sans tête monté avec jeu par rapport au châssis 3.

De préférence, les moyens 9 de maintien/destruction comportent au moins un onglet 18 venant à recouvrement à l'extérieur à la périphérie du vitrage 10, 11 du panneau 2 de sorte que la surface de passage définie par le châssis 3 et les moyens 9 de maintien/destruction est plus petite que l'encombrement hors-tout parallèlement au plan P du vitrage 10, 11 du panneau 2, ledit onglet 18 provoquant une ébréchure au vitrage 10, 11 lorsque les moyens 9 de destruction sont actifs.

Selon une première variante, chaque onglet 18 vient à recouvrement de la vitre extérieure 10 uniquement (partie droite des figures 1 et 2) et la (ou les) vitre(s) intérieure(s) 11 a (ont) le même encombrement hors-tout parallèlement au plan P que la vitre extérieure 10.

Selon une seconde variante, (non représentée), la (ou les) vitre(s) intérieure(s) 11 a (ont) un encombrement hors-tout parallèlement au plan P plus important que la vitre extérieure 10 (que la vitre qui lui est immédiatement adjacente vers l'extérieur) et chaque onglet 18 vient à recouvrement de chacune des vitres 10, 11 du vitrage du panneau 2.

De préférence les moyens 9 de maintien/destruction comportent au moins deux onglets 18 situés à au moins deux endroits différents de la périphérie du panneau 2, par exemple symétriquement opposés.

Dans le premier mode de réalisation de l'invention représenté en figure 1 à 4 les moyens 9 de maintien/destruction sont avantageusement constitués d'au moins deux coins 19 disposés en regard d'au moins deux coins 15 diagonalement opposés au vitrage 10, 11 du panneau 2 pour former onglets 18.

Chaque onglet 18 est constitué d'une bande sensiblement plane et inclinée, notamment à environ 45°, par rapport à la normale au plan P et coopérant avec la surface extérieure 20 biseautée du vitrage 10, 11 correspondant (c'est-à-dire de la vitre extérieure 10 et éventuellement de la (ou des) vitre(s) intérieure(s) 11 du panneau 2 pour en faciliter l'ébréchure lorsque les moyens 9 de destruction sont actifs. La bande inclinée constituant l'onglet peut être parallèle aux plan P de la vitre 10, ou former un angle avec ce plan. Dans ce dernier cas, la surface extérieure 20 est biseautée en conséquence pour coopérer de façon efficace avec l'onglet 18.

On adapte d'une part la rigidité et la position de cette bande formant l'onglet en fonction de celles du vitrage, et d'autre part le jeu transversal avec lequel l'onglet 18 est monté sur le châssis 3, selon la part que l'on veut donner respectivement aux fonctions de maintien et de destruction et selon la valeur du déplacement transversal déterminé de tout ou partie du panneau 2 avant destruction.

Dans un mode de réalisation non représenté, les moyens 9 de maintien et/ou destruction peuvent être constitués d'au moins deux fils tendus respectivement au voisinage de deux coins 15 diagonalement opposés du vitrage 10 extérieur du panneau 2 de façon à couper ces coins 15 en passant à l'extèrieur du vitrage 10 extérieur, chaque extrémité des fils étant associée au châssis 3. Par exemple, les fils sont parallèles entre eux et/ou parallèles à l'autre diagonale du panneau 2. Ainsi lorsque le panneau 2 se détache, chaque fil provoque une cassure du coin 15 correspondant du vitrage 10 extérieur, ce qui entraîne le bris de tout le vitrage avant la chute du panneau 2.

Dans le premier mode de réalisation représenté sur la partie gauche de la figure 1, un dispositif selon l'invention comporte, en variante ou en combinaison avec les moyens 9 de maintien/ destruction, des moyens 25 de maintien de la vitre intérieure 11 uniquement.

Dans ce premier mode de réalisation les moyens 25 de maintien comportent des cales 25 réparties à la périphérie du panneau (figure 3) et qui viennent à recouvrement du côté extérieur de la vitre intérieure 11. Les cales 25 de maintien sont associées rigidement au châssis 3, au moins lorsque le panneau 2 est associé à la structure 1, par des moyens 26 d'association rigide, par exemple identiques aux moyens 16 d'association rigide des moyens 9 de maintien/destruction au panneau 2. Ces moyens 26 d'association rigide définissent une liaison à axe parallèle au plan P et interdisent toute translation des cales 25 de maintien par rapport au châssis 3 au moins perpendiculairement au plan P mais éventuellement après rattrapage d'un léger jeu transversal et, en coop- pérant avec la vitre intérieure 11, en limitent les déplacements au moins perpendiculairement au plan P.

Les moyens 26 d'association des cales 25 de maintien au châssis 3 sont par exemple constitués de vis ou boulons ou rivets ou autres qui coopèrent avec des orifices ou taraudages du châssis 3 et/ou des moyens 25 de maintien.

De préférence, les moyens 26 d'association autorisent au moins un faible déplacement des cales 25 de maintien par rapport au châssis 3 parallèlement au plan P, notamment selon la direction verticale et/ou horizontale. Cela permet d'éviter toute contrainte dans ces directions, notamment dûes aux dilatations thermiques. pour ce faire, l'orifice du châssis est oblong dans la direction verticale, et la vis sans tête formant les moyens 26 d'association est montée de façon à laisser un jeu horizontalement entre les cales 25 de maintien et le châssis 3.

Le dispositif de sécurité selon l'invention est avantageusement associé au panneau 2, par exemple aux moyens 13 d'association des vitres 10, 11 les unes aux autres. Il est associé en retrait vers l'intérieur de la surface extérieure 20 du panneau 2 vitré.

Pour ce faire, les moyens 9 de maintien/destruction et/ou 25 de maintien comportent des moyens 27 d'association au panneau 2, par exemple constitués d'ergots ou rainures coopérant avec des perçages ou cannelures ou gorges des moyens 13 d'association des vitres 10, 11 entre elles (figure 1).

Dans le premier mode de réalisation, les cales 25 de maintien sont associées au profilé intercalaire 14. Cependant cette réalisation présente l'inconvénient de nuire à l'intégrité du profilé 4 qui est une pièce fondamentale et sensible du vitrage, et de transmettre les efforts du profilé 14 à la structure 1 ou réciproquement, ce qui n'est pas souhaitable.

De préférence, les moyens 9, 25 de maintien et/ ou destruction - notamment au moins les moyens de maintien - sont associés et coopèrent avec le joint extérieur 30 périphérique en silicone des moyens 13 d'association des vitres 10, 11 entre elles et n'interfèrent pas avec les profilés 14 périphériques intercalaires.

De préférence, les moyens 9, 25 de maintien et/ ou destruction selon l'invention coopèrent avec les vitres 10, 11 du panneau 2 indirectement par interposition de joints 32, 33 de matière synthétique - notamment en silicone extrudé - afin d'éviter le contact direct entre ces moyens 9, 25 de maintien et/ou destruction et le verre du vitrage. Les joints 32, 33 réalisent un amortisseur entre les moyens 9, 25 de maintien et/ou destruction qui sont en général métalliques, et les chants périphériques des vitres. De plus, ils protègent ces chants périphériques contre l'abrasion, ou l'usure, dûes au contact direct verre-métal. Enfin, ils évitent la destruction intempestive du vitrage losque la défaillance des moyens 4 d'association du panneau 2 au châssis 3 et/ou des moyens 13 d'association des vitres 10, 11 entre elles est légère, progressive ou partielle, Un tel joint 33 de matière synthétique est interposé entre une pièce 19 réalisant les moyens 9, 25 de maintien et/ou destruction et le chant périphérique de la vitre 11 intérieure. Un autre joint 32 de matière synthétique est interposé entre l'onglet 18 formant les moyens 9 de maintien/destruction et le chant périphérique biseauté de la vitre extérieure 10. De préférence, ces joints 32, 33 en silicone extrudé ont une dureté chore de 80 degrés.

Les moyens 9, 25 de maintien et/ou destruction d'un dispositif selon l'invention sont de préférence en métal allégé, par exemple en aluminium.

Dans un deuxième mode de réalisation représenté sur les figures 5 à 7, les moyens 9, 25 de maintien et/ou destruction sont constitués d'au moins une pièce 19 associée d'une part à un chant 29 ou à un coin 15 du panneau 2 et d'autre part au châssis 3 de la structure 1 lorsque le panneau est associé au châssis 3. Dans ce deuxième mode de réalisation, la pièce 19 constitue simultanément les moyens 9 de maintien/destruction de la vitre extérieure 10 et les moyens 25 de maintien de la vitre intérieure 11.

De préférence, le dispositif selon l'invention étant destiné à un panneau 2 à double vitrage, chaque pièce 19 forme onglet 18 de maintien/ destruction de la vitre extérieure 10 du panneau 2 et protubérance 25 de maintien de la vitre intérieure 11 du panneau 2, cette protubérance 25 réalisant aussi les moyens d'association de la pièce 19 au panneau 2 - notamment au joint 30 périphérique extérieur de silicone des moyens 13 d'association des vitres 10, 11 entre elles. Cette protubérance 25 pénétrant dans le joint 30 de silicone est donc d'une part à associer la pièce 19 au panneau 2, et d'autre part à maintenir l'ensemble du panneau 2 lorque les moyens 4 d'association du panneau 2 au châssis 3 seulement sont défaillants.

De préférence, la protubérance 25 de maintien et d'association de la pièce 19 a une section droite transversale pointue en forme de V et est insérée dans le joint 30 périphérique en silicone des moyens 13 d'association des vitres 10, 11 entre elles. Cette section en forme de V facilite l'introduction de la protubérance 25 dans le joint 30 en silicone, évite toute accumulation d'air entre la protubérance 25 et le joint 30 dans lequel elle est insérée, et procure un contact entre la protubérance 25 et le silicone avoisinant absolument parfait.

De préférence, la protubérance 25 ne s'étend pas sur toute l'épaisseur du joint 30 de silicone parallèlement au plan P, mais au contraire laisse une épaisseur notable de silicone entre la pointe de la protubérance 25 et le profilé intercalaire 14. Par exemple, la distance entre l'extrémité 35 de la protubérance 25 et le profilé intercalaire 14 est au moins égale à 4 mm, et ce afin d'assurer l'étanchéité à l'eau ou à la vapeur d'eau du joint de silicone 30. De même, la protubérance 25 ne s'étend de préférence pas sur toute l'épaisseur transversale perpendiculairement au plan P du joint 30 de silicone.

Dans ce second mode de réalisation de l'invention, on prévoit de préférence deux pièces 19a associées au chant supérieur 29a du panneau 2, et deux pièces 19b associées au chant inférieur 29b du panneau 2. D'autres dispositions sont possibles, mais on prévoit au moins deux pièces 19 associées à au moins deux coins 15 et/ou à au moins deux chants 29 opposés du panneau 2.

Sur la figure 6, on a représenté une coupe en section droite transversale d'une pièce 19b associée à un chant inférieur 29b du panneau 2. Sur la figure 7, on a représenté au contraire une coupe en section droite transversale d'une pièce 19a associée au supérieur 29a du panneau 2. Comme on le voit, la seule différence entre ces deux pièces 19a, 19b réside dans les moyens 16 d'association au châssis 3.

Pour la pièce 19b associée au chant inférieur du panneau 2, les moyens 16 d'association au châssis 3 sont réalisés par une vis, rivet, goupille, ou autre à tête fraisée solidaire de la pièce 19b. Cette goupille, rivet ou vis fait donc partie de la pièce 19b et est associée au panneau 2, avec cette pièce 19b. Lors de l'association du panneau 2 au châssis 3, on insère cette goupille 16 dans un orifice correspondant 36 du châssis 3. Comme déjà dit, cet orifice 36 a des dimensions supérieures à celles de la goupille, rivet ou vis 16, de sorte que cette goupille peut librement se déplacer avec un certain jeu dans l'orifice 36.

Par contre, dans le cas de la pièce 19a supérieure associée au chant supérieur 29a du panneau 2, les moyens 16 sont réalisés de façon différente. La pièce 19a est prolongée vers l'intérieur 21 à travers un passage 37 du châssis 3. Un orifice 38 est ménagé dans la partie intérieure extrême de la pièce 19a dans lequel on insère une goupille ou rivet ou vis ou équivalent 16. Cette goupille 16 ne fait pas partie intégrante de la pièce 19, et n'est insérée dans l'orifice 38 qu'après mise en place du panneau 2 sur le châssis 3 et insertion de la pièce 19a dans le passage 37. La goupille 16 coopère avec le châssis 3 pour interdire le dégagement ultérieur vers l'extérieur de pièce 19a. L'orifice 38 de la pièce 19 a des dimensions légèrement supérieures à celles de la goupille 16 afin de ménager un jeu, notamment pour absorber les dilatations thermiques. Dans une. autre variante non représentée, l'orifice 38 pourrait être de dimensions similaires à celles de la goupille 16, mais décalé vers l'intérieur 21 de façon que la goupille 16 soit normalement éloignée du châssis 3 avec lequel elle ne coopère qu'après rattrapage du jeu.

De préférence, selon l'invention, le jeu ménagé par les moyens 16 d'association rigide des pièces 19 au châssis 3 est au moins de 4 mm dans la direction perpendiculaire au plan P du vitrage. Ainsi, le déplacement à partir duquel les moyens 9, 25 de maintien et/ou destruction deviennent actifs est supérieur ou égal à 4 mm.

Dans le deuxième mode de réalisation de l'invention, des entretoises 28 de montage tels qe décrits aprèssont également prévues entre les pièces 19 et le châssis 3 notamment pour les pièces 19a situées en partie inférieure.

De préférence, pour faciliter la pénétration de la protubérance 25 dans le joint 30 de silicone, ce joint 30 des moyens 13 d'association des vitres entre elles est muni d'une gorge de forme complémentaire ou sensiblement complémentaire de celle de la protubérance 25.

Les moyens 9, 25 de maintien et/ou destruction sont associés en retrait vers l'intérieur du plan P de la surface externe 20 du panneau 2, et sont avantageusement recouverts par le joint extérieur 24 généralement en silicone disposé à la périphérie du panneau 2 entre le vitrage 10 extérieur et le châssis 3 lorsque le panneau 2 est associé à la structure 1. Ainsi le dispositif selon l'invention est quasiment invisible de l'extérieur lorsque la façade du bâtiment constituée du panneau 2 selon l'invention est achevée, pour plus de clarté, le joint extérieur 24 n'est pas représenté sur la figure 2.

L'invention concerne également un panneau façade vitré, notamment à vitrage isolant structurel pour paroi ou façade vitrée qui comporte un dispositif de sécurité selon l'invention.

Le dispositif de sécurité selon l'invention est avantageusement associé au panneau 2 vitré selon l'invention lors du procédé de fabrication selon l'invention de ce panneau 2, et fait partie intégrante du panneau 2 avant son association au châssis 3. Ainsi le dispositif selon l'invention ne peut pas être oublié lors de l'association du panneau 2 au châssis 3, qui est grandement facilitée. En effet, outre les moyens 4 classiques d'association constitués de joints d'étanchéité et/ ou de collage, seuls les moyens 16, 26 d'association (constitués de préférence de vis ou goupilles standardisées) du dispositif de sécurité sur le châssis 3 restent à mettre en place. Le vitrage d'un panneau peut être constitué d'une vitre unique, ou, en variante, d'au moins deux vitres 10, 11 planes parallèles. Il peut donc être un double vitrage ou un triple vitrage ou un vitrage multiple. Le panneau 2 selon l'invention est plan, globalement rectangulaire ou carré et comporte dans le premier mode de réalisation des moyens 9 de maintien/destruction à au moins deux coins opposés diagonalement de ce panneau 2, et/ou des moyens 25 de maintien sur au moins deux chants 29 opposés de ce panneau 2, au moins une cale 25 étant prévue par chant.

De préférence, le panneau 2 comporte des moyens 9 de maintien/destruction coopérant avec les quatre coins 15 de la vitre extérieure 10, et des moyens 25 de maintien de la vitre intérieure 11 constitués de cales 25 régulièrement réparties sur les quatre chants 29 de ce panneau 2.

Dans le second mode de réalisation, le panneau 2 selon l'invention comporte des moyens 9, 25 de maintien et/ou destruction associés à au moins deux de ses chants 29 opposés.

Un panneau-façade vitré selon l'invention, notamment à vitrage isolant structural pour paroi ou façade vitrée, plan, globalement rectangulaire ou carré, est caractérisé en ce qu'au moins un des coins 15 et/ou au moins un des bords 34 périphériques extérieurs de son vitrage 10, 11 est biseauté pour coopérer avec des moyens 9 de maintien/destruction d'un dispositif de sécurité selon l'invention.

De préférence seule la vitre extérieure 10 d'un panneau 2 selon l'invention, a au moins un de ses coins 15 et/ou bords 34 biseauté. De préférence, les quatre coins 15 et les quatre bords 34 de la vitre extérieure 10 d'un panneau 2 selon l'invention sont biseautés.

De plus, le vitrage 10, 11 est avantageusement fragilisé au voisinage de ses parties coopérant avec les moyens 9 de maintien/destruction, notamment par le fait que seules ces parties ne sont pas trempées. Par exemple, la vitre extérieure 10 est en verre trempé, et les coins 15 et/ou bords 34 périphériques extérieurs de cette vitre ne sont pas trempés.

Une entretoise 28 de montage peut être prévue entre les moyens 9 de maintien/destruction et/ou 25 de maintien et le châssis 3 de la structure pour faciliter l'association du panneau 2 à la structure 1. Cette entretoise 28 est placée lors de cette association. Dans ce cas, les moyens 9 de maintien/destruction et/ou 25 de maintien font saillie du vitrage 10, 11 d'une distance inférieure à l'espacement entre ce vitrage 10, 11 et le châssis 3. L'entretoise 28 n'est pas obligatoire, et les moyens 9 de maintien/destruction et/ou 25 de maintien peuvent occuper tout l'espace entre le vitrage 10, 11 et le châssis 3, ou même une partie seulement de cet espace si celà est nécessaire, par exemple pour le montage du panneau 2 au châssis 3.

L'invention concerne enfin un procédé de fabrication d'un panneau 2 selon l'invention, dans lequel on fabrique un panneau vitré constitué d'une pluralité de vitre 10, 11 associées les unes aux autres par des moyens 13 d'association et d'étanchéité, notamment par l'intermédiare de profilés intercalaires périphériques 14, puis on associe un dispositif de sécurité selon l'invention au panneau vitré ainsi formé.

Selon l'invention, on usine -par perçage ou rainurage les moyens 13 d'association et d'étanchéité puis on insère dans les usinages ainsi réalisés les moyens 27 d'association au panneau 2 des moyens 9 de maintien/destruction et/ou 25 de maintien d'un dispositif de sécurité selon l'invention. Dans le second mode de réalisation on insère la protubérance 25 dans le joint extérieur 30 des moyens 13 d'association des vitres 10, 11 entre elles.

De préférence, on réalise le panneau vitré de la façon suivante:
découpage aux dimensions des vitres 10, 11 constituant le vitrage du panneau;
usinage d'au moins une de ces vitres 10, 11, notamment de la vitre extérieure 10 pour réaliser des surfaces biseautées de coopération avec les moyens 9 de maintien/destruction du dispositif selon l'invention;
association des vitres 10, 11 les unes aux autres et/ou d'un profilé périphérique intercalaire 14 entre chaque couple de vitres 10, 11.

Dans un procédé de fabrication selon l'invention, on utilise au départ du verre non trempé pour fabriquer les vitres 10, 11 constitutives du vitrage du panneau 2, et, avant l'étape d'association des vitres 10, 11 entre elles, on protège une partie au moins de la périphérie au moins de la vitre extérieure 10 contre la trempe, par exemple en la recouvrant d'un revêtement de protection. De préférence, on protège les coins 15 et les bords 34 de la vitre extérieure 10 dont certaines parties sont protégées et donc non trempées. On enlève ensuite la protection contre la trempe, et on termine la fabrication du panneau 2, on fragilise de cette façon les surfaces destinées à coopérer avec le dispositif selon l'invention en ne les trempant pas.

## Revendications

1. Dispositif de sécurité pour bâtiment à paroi et/ou façade vitrée comportant au moins un panneau vitré constitué d'au moins une vitre (10, 11) associée rigidement par collage à un châssis (3) d'une structure rigide (1) par l'intermédiaire d'au moins un joint (5) d'association du panneau au châssis, normalement actif en permanence et interposé entre la face intérieure de la vitre intérieure et le châssis (3), caractérisé en qu'il comporte au moins une pièce (9,19, 25) associée au châssis (3) avec jeu et à un chant (29) ou à un coin (15) du panneau (2) et formant des moyens (9, 19, 25) de maintien en place au voisinage du châssis (3) et/ou de destruction de tout ou partie du panneau (2), ces moyens (9, 19, 25) étant normalement inactifs, et étant actifs en cas de défaillance des joints (5) d'association du panneau au châssis et/ou des moyens (13) d'association les unes aux autres des vitres (10, 11) constituant le vitrage du panneau (2), afin d'éviter que le panneau (2) ou une partie de son vitrage ne tombe en un seul bloc.

2. Dispositif selon la revendication 1, caractérisé en ce que les pièces (9, 19, 25) de maintien et/ ou de destruction forment des moyens (9) de destruction provoquant le bris de tout ou partie du vitrage du panneau (2) avant sa chute.

3. Dispositif selon l'une quelconque des revendications 1 et 2, caractérisé en ce que les pièces (9, 19, 25) de maintien et/ou destruction sont associées au châssis (3) avec jeu dans toutes les directions afin d'éviter leur mise en action intempestive ou les contraintes du fait des phénomènes thermiques.

4. Dispositif selon l'un quelconque des revendications 1 à 3 pour bâtiment à panneau vitré comportant au moins deux vitres parallèles séparées par une lame d'air pour former un vitrage multiple isolant caractérisé en ce que les pièces (9, 19, 25) de maintien et/ou destruction forment des moyens de destruction d'au moins une des vitres (10, 11) constituant le vitrage du panneau (2), notamment de la vitre extérieure (10).

5. Dispositif selon l'une quelconque des revendications 1 à 4, caractérisé en ce que les pièces (9, 19, 25) de maintien et/ou destruction ont deux fonctions successives: une première fonction de maintien de tout ou partie du panneau (2) en cas de défaillance légère, progressive ou partielle des joints (5) d'association du panneau (2) au châssis (3) et/ou des moyens (13) d'association de ladite partie de panneau (2) au reste du panneau (2), et une seconde fonction de destruction de tout ou partie du panneau (2), en cas de défaillance subite complète des joints (5) d'association du panneau (2) du châssis (3) et/ou des moyens (13) d'association de ladite partie de panneau (2) au reste du panneau (2), et lorsque la chute est inévitable.

6. Dispositif selon les revendications 4 et 5 pour bâtiment à panneau vitré comportant au moins deux vitres (10, 11) parallèles séparées par une lame d'air (12) pour former un vitrage multiple isolant caractérisé en ce que les pièces (9, 19, 25) de maintien et/ou destruction forment des moyens (25) de maintien de la vitre intérieure (10) actifs en cas de défaillance des joints (5) d'association du panneau (2) au châssis (3), et des moyens (9) de maintien/destruction de la vitre extérieure (11) actifs en cas de défaillance des moyens (13) d'association des vitres (10, 11) entre elles.

7. Dispositif selon l'une quelconque des revendications 1 à 6, caractérisé en ce que les moyens (9) de destruction formés par les pièces (9, 19, 25) sont actifs à partir d'un déplacement transversal déterminé de tout ou partie du panneau (2).

8. Dispositif selon l'une quelconque des revendications 1 à 7 pour panneau vitré dont le vitrage est en verre trempé ou équivalent se brisant en une multitude de petits morceaux, caractérisé en ce que les moyens (9) de destruction formés par les pièces (9, 19, 25) sont des moyens pour faire une ébréchure au vitrage (10, 11) provoquant automatiquement le bris du vitrage (10, 11) en une multitude de petits morceaux.

9. Dispositif selon l'une quelconque des revendications 1 à 8, caractérisé en ce que les pièces (9, 19, 25) de maintien/destruction comportent au moins un onglet (18) venant à recouvrement à l'extérieur à la périphérie du vitrage (10, 11) du panneau (2) de sorte que la surface de passage définie par le châssis (3) et les pièces (9, 19, 25) de maintien/destruction est plus petite que l'encombrement hors-tout parallèlement au plan P du vitrage (10, 11) du panneau (2), ledit onglet (18) provoquant une ébréchure au vitrage (10,11) lorsque les moyens (9) de destruction formés par les pièces (9, 19, 25) sont actifs.

10. Dispositif selon la revendication 9, caractérisé en ce que chaque onglet (18) est constitué d'une bande sensiblement plane et inclinée, notamment à 45°, par rapport à la normale au plan P et coopérant avec la surface extérieure (20) biseautée du vitrage (10, 11) correspondant du panneau (2), pour faciliter l'ébréchure lorsque les moyens (9) de destruction formés par les pièces (9, 19, 25) sont actifs.

11. Dispositif selon l'une quelconque des revendications 1 à 10, caractérisé en ce que les pièces (9, 19, 25) de maintien et/ou destruction coopèrent avec les vitres (10, 11) du panneau (2) indirectement par interposition de joints (32, 33) de matière synthétique - notamment en silicone extrudé - afin d'éviter le contact direct entre ces pièces (9, 19, 25) et le verre.

12. Dispositif selon l'une quelconque des revendications 4 à 11, caractérisé en ce que les pièces (9, 19, 25) de maintien et/ou destruction sont associées à et coopèrent avec le joint périphérique (30) des moyens (13) d'association des vitres (10, 11) entre elles et n'interfèrent pas avec les profilés (14) périphériques intercalaires.

13. Dispositif selon l'une quelconque des revendications 1 à 12, destiné à un panneau à double vitrage, caractérisé en ce que chaque pièce (9, 19, 25) forme onglet (18) de maintien et/ou destruction de la vitre extérieure (10) du panneau (2) et protubérance (25) de maintien de la vitre intérieure (11) du panneau (2), cette protubérance (25) réalisant aussi les moyens d'association de la pièce (9, 19, 25) au panneau (2) - notamment au joint (30) périphérique de silicone des moyens (13) d'association des vitres (10, 11) entre elles.

14. Dispositif selon la revendication 13, caractérisé en ce que la protubérance (25) de maintien et d'association a une section droite transversale pointue en forme de V et est insérée dans le joint (30) périphérique en silicone des moyens (13) d'association des vitres (10, 11) entre elles.

15. Dispositif selon l'une quelconque des revendications 1 à 14, caractérisé en ce qu'il comporte deux pièces (19a) associées au chant supérieur (29a) du panneau (2) et deux pièces (19b) associées au chant inférieur (29b) du panneau (2).

16. Dispositif selon l'une quelconque des revendications 1 à 15, caractérisé en ce que les pièces (9, 19, 25) de maintien et/ou destruction sont associées en retrait vers l'intérieur du plan P de la surface externe (20) du panneau (2) et sont recou- vertes par un joint extérieur (24) disposé à la périphérie du panneau (2) entre le vitrage (10) extérieur et le châssis (3) lorsque le panneau (2) est associé à la structure (1), de sorte qu'ils sont invisibles de l'extérieur.

17. Panneau façade vitré, notamment à vitrage isolant structural pour paroi ou façade vitrée, caractérisé en ce qu'il comporte un dispositif de sécurité selon l'une quelconque des revendications 1 à 16.

18. Panneau selon la revendication 17, caractérisé en ce que le dispositif de sécurité de ce panneau fait partie intégrante du panneau avant son association au châssis (3).

19. Panneau selon l'une quelconque des revendications 17 et 18, caractérisé en ce que son vitrage est constitué d'au moins deux vitres planes (10, 11) parallèles.

20. Panneau selon l'une quelconque des revendications 17 à 19, globalement rectangulaire ou carré, caractérisé en ce qu'il comporte des pièces (9, 19, 25) de maintien et/ou destruction associées à au moins deux de ses chants (29) opposés.

21. Panneau selon l'une quelconque des revendications 17 à 20, caractérisé en ce qu'au moins un des coins (15) et/ou au moins un des bords (34) périphériques extérieurs de son vitrage (10, 11) est biseauté pour coopérer avec des pièces (9, 19, 25) de maintien et/ou destruction d'un dispositif de sécurité selon l'une quelconque des revendications 1 à 16.

22. Panneau selon l'une quelconque des revendications 17 à 21, caractérisé en ce que son vitrage (10, 11) est fragilisé au voisinage de ses parties coopérant avec les pièces (9, 19, 25) de maintien et/ou destruction, notamment par le fait que seules ces parties ne sont pas trempées.

23. Procédé de fabrication d'un panneau façade vitré selon l'une quelconque des revendications 17 à 22, caractérisé en ce que l'on fabrique un panneau (2) vitré constitué d'une pluralité de vitres (10, 11) associées les unes aux autres par des moyens (13) d'association et d'étanchéité, notamment par l'intermédiaire de profilés intercalaires périphériques (14), puis on associe un dispositif de sécurité selon l'une quelconque des revendications 1 à 16 au panneau vitré ainsi formé.

24. Procédé de fabrication selon la revendication 23, caractérisé en ce que dans le joint extérieur (30) des moyens (13) d'association des vitres (10, 11) entre elles, on insère la protubérance (25) d'association au panneau (2) des pièces (9,19,25) de maintien et/ou destruction d'un dispositif de sécurité selon l'une quelconque des revendications 1 à 16.

25. Procédé de fabrication selon l'une quelconque des revendications 23 et 24, caractérisé en ce qu'on fabrique le panneau vitré de la façon suivante:
Découpage aux dimensions des vitres (10, 11) constituant le vitrage du panneau.
Usinage d'au moins une de ses vitres (10, 11), notamment de la vitre extérieure (10) pour réaliser des surfaces biseautées de coopération avec les pièces (9, 19, 25) de maintien et/ou destruction du dispositif selon l'une quelconque des revendications 1 à 16.

Association des vitres (10,11 ) les unes autres, et/ ou d'un profilé périphérique intercalaire (14) entre chaque couple de vitres (10, 11

26. Procédé selon l'une quelconque des revendications 23 à 25, caractérisé en ce qu'on utilise au dépmart du verre non trempé pour fabriquer des vitres (10,11) constitutives du vitrage du panneau (2) et, avant l'étape d'association des vitres (10, 11) entre elles, on protège une partie au moins de la périphérie au moins de la vitre extérieure (10) contre la trempe, puis on procède à la trempe de cette vitre (10), puis on enlève la protection contre la trempe, puis on termine la fabrication du panneau (2), de façon à fragiliser ainsi les surfaces destinées à coopérer avec un dispositif de sécurité selon l'une quelconque des revendications 1 à 16.

## Patentansprüche

1. Sicherungsvorrichtung für ein Gebäude mit verglaster Wand und/oder Fassade, mit mindestens einer verglasten Platte, die aus zumindest einer Scheibe (10, 11) besteht, die durch Kleben starr an einem Rahmen (3) eines starren Aufbaus (1) befestigt ist, und zwar über zumindest eine Dichtung (5) zur Befestigung der Platte an den Rahmen, welche permanent wirksam ist und zwischen der Innenfläche der inneren Scheibe und dem, Rahmen (3) eingesetzt ist, dadurch gekennzeichnet, daß zumindest ein Teil (9, 19, 25) vorgesehen ist, der mit Spiel an den Rahmen (3) und an eine Schmalseite (29) oder einen Winkel (15) der Platte (2) befestigt ist und Einrichtungen (9,19, 25) bilden, welche die Platte (2) ganz oder teilweise in einer Stellung nahe beim Rahmen (3) halten und/ oder diese zerstören, wobei diese Einrichtungen (9, 19, 25) normalerweise unwirksam sind und im Fall eines Ausfalls der Dichtungen (5) zur Befestigung der Platte an den Rahmen und/oder der Einrichtungen (13) zur gegenseitigen Befestigung der die Verglasung der Platte (2) bildenden Scheiben (10, 11) wirksam sind, um zu vermeiden, daß die Platte (2) oder ein Teil ihrer Verglasung als einziger Block herabfällt.

2. Vorrichtung nach Anspruch 1, dadurch gekennzeichnet, daß die Teile (9, 19, 25) zum Festhalten und/oder Zerstören Einrichtungen (9) zum Zerstören bilden, welche den teilweisen oder völligen Bruch der Verglasung der Platte (2) vor deren Fall hervorrufen.

3. Vorrichtung nach Anspruch 1 oder 2, dadurch gekennzeichnet, daß die Teile (9, 19, 25) zum Festhalten und/oder Zerstören mit Spiel in allen Richtungen an den Rahmen (3) befestigt sind, um deren Betätigung zu unpassender Zeit und Beanspruchungen aufgrund thermischer Einflüsse zu vermeiden.

4. Vorrichtung nach einem der Ansprüche 1 bis 3 für ein Gebäude mit einer verglasten Platte, welche zumindest zwei parallele und durch einen Luftspalt getrennte Scheiben aufweist, die eine Mehrfach-Isolierverglasung bilden, dadurch gekennzeichnet, daß die Teile (9, 19, 25) zum Festhalten und/oder Zerstören Einrichtungen zur Zerstörung von zumindest einer der die Verglasung der Platte (2) bildenden Scheiben (10, 11), nämlich der äußeren Scheibe (10), ausbilden.

5. Vorrichtung nach einem der Ansprüche 1 bis 4, dadurch gekennzeichnet, daß die Teile (9,19,25) zum Festhalten und/oder Zerstören zwei aufeinanderfolgende Funktionen besitzen: eine erste Funktion zum Festhalten eines Teils oder der ganzen Platte (2) im Fall eines leichten, fortschreitenden oder teilweisen Ausfalls der Dichtungen (5) zur Befestigung der Platte (2) an den Rahmen (3) und oder der Einrichtungen (13) zur Befestigung des Teils der Platte (2) an den Rest dieser Platte (2), wenn die Dichtungen (5) zur Befestigung der Platte (2) an den Rahmen (3) und/oder die Einrichtungen (13) zur Befestigung des Teils der Platte (2) an den Rest dieser Platte (2) gänzlich ausfallen und somit das Herabfallen unvermeidlich ist.

6. Vorrichtung nach Anspruch 4 oder 5 für ein Gebäude mit einer verglasten Platte, die zumindest zwei parallele und durch einen Luftspalt (12) voneinander getrennte Scheiben (10,11) aufweist, um eine Mehrfach-Isolierverglasung zu bilden, dadurch gekennzeichnet, daß die Teile (9, 19, 25) zum Festhalten und/oder Zerstören Einrichtungen (25) zum Festhalten der inneren Scheibe (10), die wirksam sind, wenn die Dichtungen (5) zur Befestigung der Platte (2) an dem Rahmen (3) ausfallen, und Einrichtungen (9) zum Festhalten bzw. Zerstören der äußeren Scheibe (11), welche wirksam sind, wenn die Einrichtungen (13) zur Befestigung der Scheiben (10, 11) aneinander ausfallen, aufweisen.

7. Vorrichtung nach einem der Ansprüche 1 bis 6, dadurch gekennzeichnet, daß die aus den Teilen (9,19,25) gebildeten Einrichtungen (9) zum Zerstören durch eine bestimmte Querverschiebung der gesamten Platte (2) oder eines Teils davon aktiviert werden.

8. Vorrichtung nach einem der Ansprüche 1 bis 7 für eine verglaste Platte, deren Verglasung aus Hartglas oder einem ähnlichen Glas besteht, welches in eine Vielzahl von kleinen Würfeln zerbricht, dadurch gekennzeichnet, daß die Einrichtungen (9) zur Zerstörung, welche durch die Teile (9, 19, 25) gebildet sind, die Verglasung (10, 11) anschlagen, wodurch diese automatisch in eine Vielzahl von kleinen Würfeln zerbricht.

9. Vorrichtung nach einem der Ansprüche 1 bis 8, dadurch gekennzeichnet, daß dieTeile (9,19,25) zum Festhalten bzw. Zerstören zumindest einen Falz (18) aufweisen, der außen den Rand der Verglasung (10, 11) der Platte (2) überdeckt, sodaß die vom Rahmen (3) und den Teilen (9, 19, 25) bestimmte Durchlaß-Oberfläche viel kleiner als Platzbedarf der gesamten Außenabmessung parallel zur Ebene P der Verglasung (10, 11) der Platte (2) ist, wobei der Falz (18) ein Anschlagen der Verglasung (10, 11) bewirkt, wenn die durch die Teile (9, 19, 25) gebildeten Einrichtungen (9) zur Zerstörung aktiv sind.

10. Vorrichtung nach Anspruch 9, dadurch gekennzeichnet, daß jeder Falz (18) aus einem Band besteht, welches im wesentlichen flach und zur Senkrechten auf die Ebene P geneigt ist, insbesondere um 45°, und mit der entsprechenden abgeschrägten Außenfläche (20) der Verglasung (10, 11) der Platte (2) zusammenwirkt, um das Anschlagen zu erleichtern, wenn die von den Teilen (9,19, 25) gebildeten Einrichtungen (9) zum Zerstören aktiv sind.

11. Vorrichtung nach einem der Ansprüche 1 bis 10, dadurch gekennzeichnet, daß die Teile (9, 19, 25) zum Festhalten und/oder Zerstören mit den Scheiben (10, 11) der Platte (2) durch dazwischen eingesetzte Dichtungen (32, 33) aus synthetischem Material, insbesondere extrudiertem Silikon, indirekt zusammenwirken, um den direkten Kontakt zwischen den Teilen (9, 19, 25) und dem Glas zu vermeiden.

12. Vorrichtung nach einem der Ansprüche 4 bis 11, dadurch gekennzeichnet, daß die Teile (9, 19, 25) zum Festhalten und/oder Zerstören mit der peripheren Dichtung (30) der Einrichtungen (13) zur Befestigung der Scheiben (10, 11) untereinander verbunden sind und mit dieser zusammenwirken und nicht mit den dazwischen eingeschobenen peripheren Profilen (14) interferieren.

13. Vorrichtung nach einem der Ansprüche 1 bis 12, welche für eine Platte mit doppelter Verglasung bestimmt ist, dadurch gekennzeichnet, daß jeder Teil (9, 19, 25) einen Falz (18) zum Festhalten und/oder Zerstören der äußeren Scheibe (10) der Platte (2) und einen Vorsprung (25) zum Festhalten der inneren Scheibe (11) der Platte (2) aufweist, wobei dieser Vorsprung (25) auch die Einrichtungen zur Befestigung des Teils (9, 19, 25) an die Platte (2) und insbesondere an die periphere Silikon-Dichtung (30) der Einrichtungen (13) zur Befestigung der Scheiben untereinander bildet.

14. Vorrichtung nach Anspruch 13, dadurch gekennzeichnet, daß der Vorsprung (25) zum Festhalten und Befestigen einen geraden und spitzen V-förmigen Querschnitt aufweist und in die periphere Silikon-Dichtung (30) der Einrichtungen (13) zur Befestigung der Scheiben (10, 11) untereinander eingesetzt ist.

15. Vorrichtung nach einem der Ansprüche 1 bis 14, dadurch gekennzeichnet, daß zwei Teile (19a) vorgesehen sind, die an die obere Schmalseite (29a) der Platte (2) befestigt sind, und daß zwei Teile (19b) vorgesehen sind, die an die untere Schmalseite (29b) der Platte (2) befestigt sind.

16. Vorrichtung nach einem der Ansprüche 1 bis 15, dadurch gekennzeichnet, daß die Teile (9, 19, 25) zum Festhalten und/oder Zerstören von der Ebene P der Außenfläche (20) der Platte (2) nach innen zurückversetzt angebracht sind und durch eine äußere Dichtung (24) am Rand der Platte (2) zwischen der äußeren Verglasung (10) und dem Rahmen (3) bedeckt sind, wenn die Platte (2) an den Aufbau (1) befestigt ist, sodaß sie von außen unsichtbar sind.

17. Verglaste Fassadenplatte, insbesondere mit einer strukturierten Isolierverglasung für eine Glaswand oder Glasfassade, dadurch gekennzeichnet, daß sie eine Sicherungsvorrichtung nach einem der Ansprüche 1 bis 16 aufweist.

18. Platte nach Anspruch 17, dadurch gekennzeichnet, daß die Sicherungsvorrichtung dieser Platte ein wesentlicher Bestandteil der Platte vor deren Befestigung an den Rahmen (3) ist.

19. Platte nach Anspruch 17 oder 18, dadurch gekennzeichnet, daß ihre Verglasung aus zumindest zwei flachen und parallelen Scheiben (10, 11) besteht.

20. Platte nach einem der Ansprüche 17 bis 19, welche im allgemeinen rechteckig oder quadratisch ist, dadurch gekennzeichnet, daß sie Teile (9, 19, 25) zum Festhalten und/oder Zerstören aufweist, die an zumindest zwei ihrer gegenüberliegenden Schmalseiten (29) angeordnet sind.

21. Platte nach einem der Ansprüche 17 bis 20, dadurch gekennzeichnet, daß zumindest einer der Winkel (15) und/oder zumindest einer der peripheren Außenränder (34) der Verglasung (10, 11) abgeschrägt ist und mit den Teilen (9, 19, 25) zum Festhalten und/oder Zerstören einer Sicherungsvorrichtung nach einem der Ansprüche 1 bis 16 zusammenwirkt.

22. Platte nach einem der Ansprüche 17 bis 21, dadurch gekennzeichnet, daß ihre Verglasung (10, 11) im Bereich ihrer mit den Teilen (9, 19, 25) zum Festhalten und/oder Zerstören zusammenwirkenden Abschnitte zerbrechlich gemacht wird, insbesondere dadurch, daß lediglich jene Abschnitte nicht gehärtet werden.

23. Verfahren zur Herstellung einer verglasten Fassadenplatte nach einem der Ansprüche 17 bis 22, dadurch gekennzeichnet, daß eine verglaste Platte (2) hergestellt wird, welche aus einer Mehrzahl von Scheiben (10, 11) besteht, die durch Einrichtungen (13) zur Befestigung und Abdichtung und vor allem mittels eingeschobener peripherer Profile (14) aneinander befestigt sind, und daß an die so hergestellte verglaste Platte eine Sicherungseinrichtung nach einem der Ansprüche 1 bis 16 befestigt wird.

24. Verfahren nach Anspruch 23, dadurch gekennzeichnet, daß in die äußere Dichtung (30) der Einrichtungen (13) zur Befestigung der Scheiben (10, 11) aneinander der Vorsprung (25) zur Befestigung der Teile (9, 19, 25) zum Festhalten und/oder Zerstören einer Sicherungseinrichtung nach einem der Ansprüche 1 bis 16 an die Platte (2) eingesetzt wird.

25. Verfahren nach Anspruch 23 oder 24, dadurch gekennzeichnet, daß die verglaste Platte auf folgende Weise hergestellt wird:
Ausschneiden auf die Abmessungen der Scheiben (10, 11), welche die Verglasung der Platte bilden,
Bearbeitung von zumindest einer ihrer Scheiben (10, 11), insbesondere der äußeren Scheibe (10) zur Herstellung von abgeschrägten Flächen, welche mit den Teilen (9, 19, 25) zum Festhalten und/oder Zerstören der Vorrichtung nach einem der Ansprüche 1 bis 16 zusammenwirken, und
Befestigung der Scheiben (10, 11) aneinander und/oder eines eingeschobenen peripheren Profils (14) zwischen jedem Scheibenpaar (10, 11).

26. Verfahren nach einem der Ansprüche 23 bis 25, dadurch gekennzeichnet, daß man zunächst nicht gehärtetes Glas verwendet, um Scheiben (10, 11) herzustellen, welche die Verglasung der Platte (2) bilden, und daß man weiters vor dem Schritt der Befestigung der Scheiben (10, 11) aneinander zumindest einen Teil von zumindest der äußeren Scheibe (10) vor dem Härten schützt, dann die Scheibe (10) härtet, den Schutz gegen das Härten entfernt und dann die Herstellung der Platte (2) abschließt, um auf diese Weise jene Oberflächen, welche für das Zusammenwirken mit einer Sicherungsvorrichtung nach einem der Ansprüche 1 bis 16 bestimmt sind, zerbrechlich zu machen.

## Claims

1. Safety device for a building having a glass wall and/or facade comprising at least one glass panel composed of at least one pane (10,11) stuck rigidly to a chassis (3) of a rigid structure (1) by the intermediary of at least one connecting joint (5) of the panel to the chassis, normally permanently active and interposed between the inner face of the inner pane and the chassis (3), characterised in that it comprises at least one member (9, 19, 25) connected to the chassis (3) with clearance and to one edge (29) or one corner (15) of the panel and forming means (9,19,25) for holding in position in proximity to the chassis and/or destruction means of all or part of the panel (2), these means (9, 19, 25) being normally inactive, and being active in the case of the failure of the joints (5) connecting the panel to the chassis and/or the means (13) for connecting the panes (10, 11) constituting the glass of the panel (2) to one another in order to prevent the panel (2) or a part of its glass from falling in one piece.

2. Device according to Claim 1, characterised in that the holding and or destruction members (9, 19, 25) form destruction means (9) causing all or part of the glass of the panel (2) to break before it falls.

3. Device according to either of claims 1 and 2, characterised in that the holding and/or destruction members (9, 19, 25) are connected to the chassis (3) with clearance in every direction in order to prevent their untimely action or stresses owing to thermal phenomena.

4. Device according to any one of claims 1 to 3 for a building having a glass panel comprising at least two parallel panes separated by a sheet of air to form a multiple insulating pane, characterised in that the holding and/or destruction members (9,19, 25) form destruction means of at least one of the panes (10, 11) constituting the glass of the panel (2), in particular of the outer pane (10).

5. Device according to any one of claims 1 to 4, characterised in that the holding and/or destruction members (9, 19, 25) have two successive functions: a first function of holding all or part of the panel (2) in the case of a slight, progressive or partial failure of the connecting joints (5) of the panel (2) to the chassis (3) and/or the means (13) for connecting the said part of the panel (2) to the rest of the panel (2), and a second function of destroying all or part of the panel (2) in the case of the sudden complete failure of the connecting joints (5) of the panel (2) to the chassis (3) and/or the means (13) for connecting the said part of the panel (2) to the rest of the panel (2), and when falling is inevitable.

6. Device according to claims 4 and 5 for a building having at least two parallel panes (10, 11) separated by a sheet of air (12) for forming a multiple insulating glass pane, characterised in that the holding and/or destruction members (9, 19, 25) form holding means (25) of the inner pane (10) active in the case of the failure of the connecting joints of the panel (2) to the chassis (3), and holding/destruction means (9) of the outer pane (11) active in the case of the failure of the means for connecting the panes (10, 11) with one another.

7. Device according to one of claims 1 to 6, characterised in that the destruction means (9) formed by the members (9, 19, 25) are active as from a given transverse displacement of all or part of the panel (2).

8. Device according to any one of claims 1 to 7 for a glass panel the glazing of which is made of tempered glass or its equivalent which breaks into a vast number of little pieces, characterised in that the destruction means (9) formed by the pieces (9, 19, 25) are means for making a notch in the glazing (10, 11) causing the glazing (10,11) to break automatically into a vast number of little pieces.

9. Device according to one of claims 1 to 8, characterised in that the holding/destruction members (9, 19, 25) comprise at least one tab (18) overlapping on the outside on the periphery of the glazing (10, 11) of the panel (2) in such a way that the passage area defined by the chassis (3) and the holding/destruction members (9,19,25) is smaller than the overall dimensions parallel to the plane P of the glazing (10, 11) of the panel, the said tab making a notch in the glazing (10, 11) when the destruction means (9) formed by the members (9, 19, 25) are active.

10. Device according to Claim 9, characterised in that each tab (18) is composed of a strip which is substantially plane and inclined, in particular at 45°, with regard to the normal on the plane P and cooperates with the outer bevelled surface (20) of the corresponding glass pane (10, 11) of the panel (2) to facilitate notching when the destruction means (9) formed by members (9, 19, 25) are active.

11. Device according to one of claims 1 to 10, characterised in that the holding and/or destruction members (9, 19, 25) cooperate with the panes (10, 11) of the panel (2) indirectly by interposition of joints (32, 33) made of synthetic material - in particular extruded silicon - in order to avoid direct contact between these members (9,19, 25) and the glass.

12. Device according to any one of claims 4 to 11, characterised in that the holding and/or destruction members (9, 19, 25) are connected to and cooperate with the peripheral joint (30) of the means (13) for connecting the panes (10, 11) with one another and do not interfere with the intercalated peripheral profiles (14).

13. Device according to one of claims 1 to 12, intended for a double-glazed panel, characterised in that each member (9,19, 25) forms a holding or destruction tab (18) of the outer pane (10) of the panel (2) and a holding knob (25) of the inner pane (11) of the panel (2), this knob (25) forming also the connecting means of the member (9,19,25) to the panel (2) - in particular to the peripheral silicon joints (30) of the connecting means (13) of the panes (10, 11) with one another.

14. Device according to claim 13, characterised in that the holding and connecting knob (25) has a transverse pointed cross-section in the form of a V and is inserted into the peripheral silicon joint (30) of the means for connecting the panes (10, 11) with one another.

15. Device according to any one of claims 1 to 14, characterised in that it comprises two members (19a) connected to the upper edge (29a) of the panel (2) and two members (19b) connected to the lower edge (29b) of the panel (2).

16. Device according to any one of claims 1 to 15, characterised in that the holding and/or destruction members (9, 19, 25) are connected set back towards the inside of the plane P of the outer surface (20) of the panel (2) and are covered by an external joint (24) disposed on the periphery of the panel (2) between the outer glass (10) and the chassis (3) when the panel (2) is connected. to the structure (1) in such a way that they are invisible from the outside.

17. Glass facade panel, in particular having structural insulating glass for glass wall or facade, characterised in that it comprises a security device according to one of claims 1 to 16.

18. Panel according to claim 17, characterised in that the security device of this panel is an integral part of the panel before its connection to the chassis (3).

19. Panel according to either of claims 17 and 18, characterised in that its glazing is constituted by at least two plane parallel panes (10, 11).

20. Panel according to one of claims 17 to 19, in the aggregate rectangular or square, characterised in that it comprises holding and/or destruction members (9, 19, 25) connected at at least two of its opposite edges.

21. Panel according to any one of claims 17 to 20, characterised in that at least one of the corners (15) and/or at least one of the outer peripheral edges (34) of its glazing (10, 11) is bevelled to cooperate with the holding and/or destruction members (9,19, 25) of a security device according to any one of claims 1 to 16.

22. Panel according to any one of claims 17 to 21, characterised in that its glazing (10, 11) is weakened in the proximity of its parts cooperating with the holding and/or destruction members (9, 19, 25), in particular by reason of the fact that only these parts are not tempered.

23. Method of producing a glass facade panel according to any one of claims 17 to 22, characterised in that a glass panel (2) composed of a plurality of panes (10, 11) connected with one another is produced by connection and airtight means (13), in particular by the intermediary of peripheral intercalary sections (14), then a safety device according to one of claims 1 to 16 is connected to the glass panel thus formed.

24. Method of producing a glass facade panel according to claim 23, characterised in that the knob (25) for connecting the holding and/or destruction members (9, 19, 25) of a security device according to any one of claims 1 to 16 to the panel is inserted into the outer joint (30) of the means for connecting the panes (10, 11) with one another.

25. Method of producing a glass facade panel according to either claim 23 or 24, characterised in that the glass panel is produced in the following manner:
the panes (10, 11) constituting the glazing of the panel are cut to size
at least one of its panes (10, 11), in particular the outer pane (10), is manufactured to form bevelled surfaces cooperating with the holding and/or destruction members (9, 19, 25) of the device according to any one of claims 1 to 16,
the panes (10, 11) are connected with one another, and/or an intercalary peripheral profile (14) is connected between every pair of panes (10, 11

26. Method of producing a glass facade panel according to any one of claims 23 to 25, characterised in that at the start non-tempered glass is used for producing constituent panes (10, 11) of the glazing of the panel (2) and, after the connection stage of the panes (10, 11) with one another, a part at least of the periphery at least of the outer pane (10) is protected against tempering, then the tempering of this pane (10) is proceeded to, then the protection against tempering is removed, then the production of the panel (2) is completed in such a way as to weaken thus the surfaces intended to cooperate with a safety device according to one of claims 1 to 16.
